# EUROPÄISCHE PATENTSCHRIFT

(11) **EP 1 421 008 B1**
(45) Veröffentlichungstag und Bekanntmachung des Hinweises auf die Patenterteilung: **02.11.2005**
(21) Anmeldenummer: 01960711.8
(22) Anmeldetag: 27.08.2001
(51) Int. Cl.: B65D 41/26

(54) **BECHER ZUM STÜLPEN ÜBER ODER UNTER EINE GETRÄNKEFLASCHE, GETRÄNKEFLASCHE ZUR AUFNAHME EINES STÜLPBAREN BECHERS UND KOMBINATION DERSELBEN**
MUG FIXED TO THE TOP OR TO THE BOTTOM OF A BEVERAGE BOTTLE, BEVERAGE BOTTLE DESIGNED FOR RECEIVING SAME, AND RELATED COMBINATION
GOBELET S'APPLIQUANT AU-DESSUS OU AU-DESSOUS D'UNE BOUTEILLE DE BOISSON, BOUTEILLE DE BOISSON DESTINEE A RECEVOIR UN TEL GOBELET, ET COMBINAISON DE CEUX-CI.

(43) Veröffentlichungstag der Anmeldung: 26.05.2004
(73) Patentinhaber: Zott GmbH & Co. KG, 86690 Mertingen (DE)
(72) Erfinder: HAMMER, Helmut, 90613 Grosshabersdorf (DE)
(74) Vertreter: HOFFMANN EITLE
(86) Internationale Anmeldenummer: PCT/EP2001/009860
(87) Internationale Veröffentlichungsnummer: WO 2003/018419

(56) Entgegenhaltungen:
- CH-A- 560 632
- FR-A- 1 593 004
- GB-A- 679 238
- GB-A- 1 463 984
- US-A- 4 150 761

## Beschreibung

### Technisches Gebiet

Die Erfindung betrifft einen Becher zum Stülpen über oder unter eine Getränkeflasche, eine Getränkeflasche zur Aufnahme eines stülpbaren Bechers und eine Kombination derselben.

### Stand der Technik

Aus dem Stand der Technik ist es bekannt, Getränkeflaschen mit einem zum Trinken nutzbaren Becher zu versehen, der am Bodenende der Getränkeflasche untergestülpt wird. So offenbaren die US-A-5,499,738, US-A-4,505,390, FR-A-26 46 071 und JP-A-90 20 342 Getränkeflaschen mit am Bodenende angebrachten, zum Trinken nutzbaren Bechern. Weiterhin offenbart das Gebrauchsmuster DE 299 22 619 U1 eine Getränkeflasche mit einem abnehmbar angebrachten Becher, bei der das Flaschenende so an den Becher angepasst ist, dass der Außendurchmesser der Flasche etwa demjenigen des Bechers entspricht. Bei den bekannten Getränkeflaschen wird das Stülpen des Bechers auf die Getränkeflasche jedoch dadurch erschwert, dass sich im Becherinneren aufgrund der weitgehend luftdichten Kontaktzonen zwischen Becherrand und Getränkeflaschenwandung ein Überdruck (Aufstecken) bzw. Unterdruck (Abziehen) bildet. Dieser Effekt ist besonders ausgeprägt, wenn die Kontaktzone wie in DE 299 22 619 U1 als dichter Presssitz oder umlaufende Wulst ausgebildet ist. Als Folge treten Druck- und Sogkräfte im Inneren des Bechers auf, und das Stülpen kann nur mit relativ hohem Kraftaufwand oder unter Schiefstellen bzw. Rütteln des Bechers erfolgen. Diese Behinderung des Stülpens wirkt sich ungünstig auf den Benutzungskomfort der Flasche bzw. des Bechers aus. Darüber hinaus wird auch das automatisierte Stülpen des Bechers über oder unter die Getränkeflasche erschwert, bei dem mögliche Schiefstellungen oder Rüttelbewegungen des Bechers zu einem unerwünschten Mehraufwand im Produktionsprozess führen.

### Darstellung der Erfindung

Der vorliegenden Erfindung liegt das technische Problem zugrunde, eine Getränkeflasche mit stülpbarem Becher bereitzustellen, bei der das Stülpen mit geringem Kraftaufwand erfolgt.

Dieses technische Problem wird durch einen Becher zum Stülpen über oder unter eine Getränkeflasche mit den Merkmalen von Patentanspruch 1, eine Getränkeflasche zur Aufnahme eines über- oder unterstülpbaren Bechers mit den Merkmalen von Patentanspruch 2, und durch eine Kombination derselben mit den Merkmalen von Patentanspruch 3 gelöst. Vorteilhafte Weiterbildungen sind in den Unteransprüchen angegeben.

Der vorliegenden Erfindung liegt der Gedanke zugrunde, das Stülpen des Bechers über oder unter die Getränkeflasche dadurch zu erleichtern, dass beim Stülpen ein Gasaustausch zwischen dem Becherinneren und der Umgebung ermöglicht ist. Zu diesem Zweck werden ein Becher zum Stülpen über oder unter eine Getränkeflasche, eine Getränkeflasche zur Aufnahme eines über- oder unterstülpbaren Bechers oder eine Kombination aus Becher und Getränkeflasche bereitgestellt, bei denen der Kontaktbereich zwischen Becherrand und Getränkeflaschenwandung ein- oder beidseitig eine Profilierung aufweist, die einen Gasdurchtritt ermöglicht.

Dank des profilierten Kontaktbereiches zwischen Becherrand und Getränkeflaschenwandung ergibt sich ein deutlich vereinfachtes Stülpen des Bechers. Die Verwendung der Getränkeflasche mit stülpbarem Becher wird erheblich komfortabler, da das Aufstecken und Abziehen des Bechers mit geringem Kraftaufwand und ohne mögliche Schiefstellungen oder Rüttelbewegungen des Bechers erfolgen kann. Dadurch wird auch das automatisierte Aufstecken des Bechers, z. B. während des Produktionsprozesses, rationalisiert.

Nach einer ersten Weiterbildung der vorliegenden Erfindung weist die Profilierung des Bechers oder der Getränkeflasche Noppen oder ähnliche punktförmige Erhebungen auf. Auch kann die Getränkeflasche Einkerbungen in Richtung des Getränkeflascheninneren aufweisen. Hierdurch kann sich beim Stülpen in den Freiräumen zwischen den Noppen oder in einem Bereich, der nicht mit Noppen versehen ist, ein Gasstrom einstellen, der das Aufstecken und Abziehen des Bechers erleichtert.

Um eine keimarme und spritzwasserdichte Versiegelung des Becherinneren zu gewährleisten, sobald der Becher auf die Getränkeflasche gestülpt ist, weist gemäß einer Weiterbildung der Erfindung die Profilierung des Bechers oder der Getränkeflasche eine Labyrinthdichtung auf, die bevorzugt in Umfangsrichtung des Bechers angeordnete Rippen sowie Freiräume zwischen den Rippen umfasst. Auf diese Weise kann das Eindringen von Spritzwasser in das Becherinnere, was beispielsweise beim äußerlichen Reinigen der Getränkeflasche auftreten kann, vermieden werden, so dass der optische Eindruck und der hygienische Zustand des Becherinneren verbessert werden. Darüber hinaus behindert die Labyrinthdichtung das Eindringen von Keimen in das Becherinnere, so dass insgesamt ein hygienischer, keimarmer Zustand des Becherinneren sichergestellt ist. Gleichzeitig besitzt auch die Labyrinthdichtung die Eigenschaft, dass sie beim Stülpen einen Gasaustausch zwischen dem Becherinneren und der Umgebung ermöglicht, so dass das Stülpen des Bechers über oder unter die Getränkeflasche weiterhin mit geringem Kraftaufwand erfolgen kann. Die Rippen können in einer oder mehreren, bevorzugt zwei parallelen Reihen angeordnet sein.

Nach einer weiteren bevorzugten Ausführungsform bestehen die Getränkeflasche und/oder der Becher aus Kunststoff, und zwar besonders bevorzugt die Flasche aus Polyethylenterephtalat (PET) und der Becher aus Polypropylen (PP). Zum Schutz des Flaschen- bzw. Becherinhalts gegenüber Umwelteinflüssen oder zur Verbesserung des optischen Eindrucks kann der Kunststoff auch eingefärbt sein. Gleichzeitig wird das Gewicht von Flasche und/oder Becher relativ zu den üblichen Füllstoffen (Getränke) gesenkt, was eine Verlagerung des gesamten Schwerpunkts nach unten verursacht und somit eine erhöhte Standfestigkeit erzielt. Überdies sind Gegenstände aus PET bzw. PP kostengünstig herstellbar.

Der Becher kann eine Aussparung zur Aufnahme von Nahrungs-, Werbe- oder sonstigen Hilfsmitteln aufweisen, die bevorzugt durch eine Siegelung verschlossen ist. Darüber hinaus können entsprechende Gegenstände auch im Becherinneren angeordnet werden. Insgesamt können hierdurch Attraktivität und Nutzwert der Kombination erheblich gesteigert werden. Die Marktakzeptanz wird erheblich gesteigert, denn zur Verpackung mehrerer Gegenstände auch unterschiedlichen Aggregatszustands ist nur ein Verpackungsgebinde erforderlich.

Nach einer weiteren Fortbildung der Erfindung weist der Becher einen unteren und einen oberen konusförmigen Bereich auf, die unterschiedliche Konuswinkel besitzen, wobei der untere Bereich stärker gegenüber der Becherachse geneigt ist als der obere Bereich. Darüber hinaus weist der Becher einen Übergang zwischen dem oberen und dem unteren Bereich auf, der stufenförmig ausgebildet ist. Diese Ausbildung ermöglicht es, dass gleichartige Becher ineinander stapelbar sind, was in der Fertigung bzw. bei der Abfüllung eine erhebliche Platzersparnis beim Anliefern der Becher mit sich bringt.

Gemäß einer Weiterbildung der Erfindung entspricht der Innendurchmesser der Profilierung des Bechers im Bereich des Anliegens an die Getränkeflasche dem Außendurchmesser des äußeren Getränkeflaschenmantels. Auf diese Weise kann der Becher zwängungsfrei über oder unter die Getränkeflasche gestülpt werden. Eine Kontaktpressung zwischen der Profilierung des Bechers und dem äußeren Getränkeflaschenmantel entsteht erst, sobald die Getränkeflasche mit einem Getränk befüllt und verschlossen ist und sich infolgedessen ausgedehnt hat. Hierdurch ist der Becher bei verschlossener Getränkeflasche an dieser festgehalten. Sobald die Getränkeflasche jedoch geöffnet wird, baut sich die Kontaktpressung zwischen der Profilierung des Bechers und dem äußeren Getränkeflaschenmantel zumindest zum Teil ab, so dass der Becher problemlos abgenommen werden kann.

Gemäß einer Weiterbildung der Erfindung weist die Getränkeflasche im Bereich des gestülpten Bechers einen geringeren Außendurchmesser auf als im angrenzenden Bereich. Bevorzugt ist der Unterschied der Außendurchmesser so ausgelegt, dass der Außendurchmesser des gestülpten Bechers bündig mit dem angrenzenden Außendurchmesser der Getränkeflasche abschließt. Auf diese Weise erhält man ein ansprechendes Erscheinungsbild der Kombination, da Getränkeflasche und Becher als eine Einheit wahrgenommen werden. Dies gilt insbesondere, wenn der Übergang zwischen Becher und Getränkeflasche vorteilhaft mit einem Etikett überzogen wird. Weiterhin wird die Gefahr, dass der Becher aufgrund eines Überstandes über die Flasche unbeabsichtigt von der Getränkeflasche gezogen wird, vermindert, und die Stufe stellt einen weiteren Schutz gegen Eindringen von Spritzwasser oder Partikeln in das Becherinnere dar. Auch kann die Kombination hierdurch problemlos durch übliche Abfüllanlagen laufen.

Die erfindungsgemäße Kombination aus Getränkeflasche und Becher eignet sich besonders gut für die mobile Darreichung von Getränken an beliebigen Orten, z. B. auf Reisen. Daher ist es besonders vorteilhaft, die Getränkeflasche mit relativ geringen Abmessungen auszuführen, bevorzugt für Füllmengen von 200, 250, 330 und 500 ml.

### Kurze Beschreibung der Zeichnungen

Im Folgenden wird unter Bezugnahme auf die beigefügten Zeichnungen die vorliegende Erfindung näher erläutert und beschrieben. Es zeigen:
- Fig. 1: eine schematische Seitenansicht eines erfindungsgemäßen Bechers, einer erfindungsgemäßen Getränkeflasche sowie einer Kombination derselben;
- Fig. 2: eine schematische Teildarstellung eines vertikalen Halbschnitts durch einen erfindungsgemäßen Becher;
- Fig. 3: eine schematische Seitenansicht einer weiteren erfindungsgemäßen Getränkeflasche.

### Ausführliche Beschreibung von Ausführungsbeispielen der Erfindung

In Figur 1 sind ein Becher, eine Getränkeflasche und eine Kombination derselben nach einem ersten Ausführungsbeispiel der vorliegenden Erfindung schematisch dargestellt, Figur 2 zeigt eine schematische Teildarstellung eines vertikalen Schnitts durch den Becher aus Figur 1.

Der Becher 1 besteht aus einem unteren konusförmigen Bereich 27, einem oberen konusförmigen Bereich 29, einem zwischen diesen Bereichen liegenden, stufenförmigen Übergangsbereich 31 und einem Becherboden 24, die gemeinsam das Becherinnere 7 umschließen. Die Neigung des unteren konusförmigen Bereiches 27 gegenüber der Becherachse ist steiler als diejenige des oberen konusförmigen Bereiches, so dass der Becher 1 mit gleichartigen Bechern stapelbar ist.

Die Bezeichnungen "oben" und "unten" beim Becher und bei der Getränkeflasche beziehen sich auf die normale Ausrichtung, d.h. wenn der Becher mit der Trinköffnung nach oben und die Flasche mit dem Verschluss nach oben auf einer Unterfläche abgestellt sind. Wie aus Fig. 1 ohne weiteres ersichtlich ist, können sich diese Richtungen bei der Darreichungsform zumindest für den Becher umkehren. Die Richtungsbezeichnungen dienen also lediglich zur Vereinfachung der Darstellung. Eine Beschränkung der Erfindung wird hierdurch nicht vorgenommen.

Darüber hinaus weist der Becher 1 unterhalb des Becherbodens 24 eine Aussparung 23 auf, die mit einer Siegelung 25 verschlossen ist und zur Aufnahme von Nahrungs-, Werbe oder sonstigen Hilfsmitteln dienen kann.

An der Innenseite des oberen konusförmigen Bereiches 29 (Fig. 2) weist der Becher eine Profilierung auf, die drei Reihen 19 mit jeweils 24 zur benachbarten Reihe versetzt angeordneten Noppen 11 aufweist. Die Noppen 11 besitzen jeweils einen Scheitelpunkt 21, der von einem benachbarten Scheitelpunkt um einen Öffnungswinkel von 15° beabstandet ist, d. h. die Noppen sind gleichmäßig entlang des inneren Umfanges des Bechers 1 angeordnet. Der lichte Öffnungswinkel WL zwischen den einzelnen Noppen 11 beträgt 12°, die Höhe H der Noppen beträgt etwa 0,2 mm. Die Noppenhöhe und dieser Noppenabstand hat sich als besonders bevorzugt herausgestellt. Es hat sich jedoch ebenfalls ergeben, dass Abweichungen in der Noppenhöhe von ± 15% immer noch zufriedenstellende Ergebnisse gewährleisten. Auch kann der Abstand der Noppen geringfügig geändert werden, ohne dass die Vorteile der vorliegenden Erfindung aufgegeben werden. Auch ist eine kreisrunde Geometrie, so wie sie in den beigefügten Figuren dargestellt ist, nicht für das Erzielen der gewünschten technischen Wirkung der Noppen unabdingbar.

Die Profilierung des Bechers 1 weist ferner eine Labyrinthdichtung 13 mit in Umfangsrichtung in zwei Reihen angeordneten Rippen 15 auf, die innerhalb des mit Noppen versehenen Bereiches an der innenseite des Bechers angeordnet ist. In jeder Reihe sind 12 gleichartige und gleichmäßig verteilte Rippen vorgesehen, die bevorzugt zusammen eine dichtende Länge von 2/3 des inneren Umfanges des Bechers umfassen. Die Rippen besitzen zwischen einander Zwischenräume 16, in denen Noppen 11 zum Liegen kommen, und sind so versetzt angeordnet, dass sie jeweils den Zwischenraum 16 der benachbarten Rippenreihe abdecken. Die Höhe der Rippen H2 beträgt etwa 0,2 mm, der lichte rechtwinklige Abstand AL zwischen zwei benachbarten Rippenreihen 33 beträgt 0,24 mm. Auch für die Höhe der Rippen hat sich herausgestellt, dass eine Abweichung von ± 15% die gewünschte Wirkung erzielt. Wie auch der Abstand der Noppen 11 zueinander in Umfangsrichtung des Bechers verändert werden kann, sind auch Änderungen am dem lichten rechtwinkligen Abstand AL zwischen zwei benachbarten Rippenreihen 33 sowie der lichten weite WL zwei benachbarter Rippen unter Erreichen der Vorteile der vorliegenden Erfindung möglich.

Die Getränkeflasche 2 (Fig. 1) besteht aus einem mittleren Flaschenmantel 43, der beidseitig durch einen umlaufenden stufenförmigen Übergang 44 mit jeweils einem äußeren Flaschenmantel 45 verbunden ist. Einer der äußeren Flaschenmäntel ist über einen weiteren umlaufenden stufenförmigen Übergang 46 mit einem Flaschenhals 39 verbunden, der sich zu einer Mündungsöffnung 41 verengt. Der gegenüberliegende äußere Flaschenmantel 45 ist über einen weiteren umlaufenden stufenförmigen Übergang 46 mit einem Flaschenboden 47 verbunden. Darüber hinaus weist der Flaschenmantel 43 umlaufende Rillen 37 auf, deren Funktion später erläutert wird. Die äußeren Flaschenmäntel 45 sind symmetrisch zum mittleren Flaschenmantel 43 angeordnet und weisen Einkerbungen 17 in Richtung des Flascheninneren 35 auf.

Die Getränkeflasche 3 umschließt das Flascheninnere 35, das beispielsweise für die Aufnahme einer Getränkefüllung dient. Getränkeflasche 3 und Becher 1 bestehen aus klarem oder eingefärbtem Kunststoff, vorzugsweise die Flasche aus PET und der Becher aus PP.

Der Becher 1 kann am Flaschenboden 47 auf die Getränkeflasche 3 passend untergestülpt (nicht dargestellt) oder am Flaschenhals 39 auf die Getränkeflasche 39 übergestülpt sein (Fig. 1), um die Kombination 5 zu bilden. Ein Stülpen des Bechers 1 über den Flaschenhals 39 besitzt den Vorteil, dass die Kombinationen 5 übereinander stapelbar sind, ohne dass getrennte Zwischenböden benötigt werden.

Im gestülpten Zustand liegt die Oberkante des Bechers 1 an dem umlaufenden stufenförmigen Übergang 44 an und die Noppen 11 sowie die Rippen 15 der Labyrinthdichtung 13 liegen an dem äußeren Flaschenmantel 45 an. Darüber hinaus kann der Becherboden 24 an dem Flaschenboden 47 bzw. der Mündungsöffnung 41 zentrierend anliegen, es kann jedoch ein Zwischenraum vorgesehen werden.

Beim Stülpen des Bechers 1 über oder unter die Getränkeflasche 3 gleiten die Noppen 11 und Rippen 15 entlang des äußeren Flaschenmantels 45, so dass zwischen dem äußeren Flaschenmantel 45 und dem Becher 1 Hohlräume vorhanden sind, die einen Gasaustausch zwischen dem Becherinneren 7 und der Umgebung ermöglichen. Dank des Gasaustausches ergibt sich ein deutlich vereinfachtes Stülpen des Bechers. Gleichzeitig sorgt die Labyrinthdichtung 13 des Bechers 1 für eine spritzwasserdichte und keimarme Versiegelung des Becherinneren 7. Versuche zeigen, dass diese Doppelfunktion der Labyrinthdichtung am besten realisiert wird, wenn die dichtende Länge der Rippen 15 jeder Reihe 33 zwischen 1/2 und 3/4, bevorzugt 2/3 des zu dichtenden Umfanges beträgt.

Der Außendurchmesser DG' des mittleren Flaschenmantels 43 entspricht dem maximalen Außendurchmesser DB' des oberen konusförmigen Bereiches 29 des Bechers 1. Auf diese Weise wird ein stufenloser Übergang vom mittleren Flaschenmantel 43 auf den Becher 1 gewährleistet.

Der Außendurchmesser DG des äußeren Flaschenmantels 45 entspricht dem Innendurchmesser DB der Profilierung, d. h. der Noppen 11 und der Rippen 15 des Bechers 1. Auf diese Weise kann der Becher 1 zwängungsfrei über oder unter die Getränkeflasche 3 gestülpt werden.

Eine Kontaktpressung zwischen den Noppen 11 bzw. Rippen 15 des Bechers 1 und dem äußeren Flaschenmantel 45 entsteht erst, sobald die Getränkeflasche 3 mit einem Getränk befüllt und verschlossen ist und sich infolge des Flüssigkeitsdrucks sowie ggf. eines zusätzlichen Gasdrucks in Radialrichtung ausgedehnt hat. Hierdurch ist der Becher 1 bei verschlossener Getränkeflasche 1 an dieser festgehalten. Sobald die Getränkeflasche 3 jedoch geöffnet wird, baut sich die Kontaktpressung zwischen den Noppen 11 bzw. Rippen 15 des Bechers 1 und dem äußeren Flaschenmantel 45 zumindest teilweise ab, so dass der Becher zwar noch haftet, aber problemlos abgenommen werden kann.

Eine Begrenzung der radialen Ausdehnung der Flasche und somit der Kontaktpressung zwischen den Noppen 11 bzw. Rippen 15 des Bechers 1 und dem äußeren Flaschenmantel 45 kann durch das Vorsehen von umlaufenden Rillen 37 im mittleren Flaschenmantel 43 erreicht werden. Diese Rillen vermindern die Steifigkeit der Getränkeflasche 3 in Flaschenlängsrichtung, so dass sich die Ausdehnung der Getränkeflasche 3 mit zunehmender Anzahl an Rillen 37 auf die Flaschenlängsrichtung konzentriert.

Die Kombination 5 eignet sich besonders gut für die mobile Darreichung von Getränken an beliebigen Orten, z. B. auf Reisen. Daher ist es besonders vorteilhaft, die Getränkeflasche 3 mit relativ geringen Abmessungen auszuführen, bevorzugt für Füllmengen von 200, 250, 330 und 500 ml.

Figur 3 verdeutlicht ein weiteres Ausführungsbeispiel der vorliegenden Erfindung, bei welchem die Getränkeflasche 103 eine gedrungene Form und kompakte Abmessungen besitzt und insbesondere für geringe Füllmengen geeignet ist, bevorzugt für eine Füllmenge von 200 ml. Die Getränkeflasche 103 entspricht grundsätzlich der Getränkeflasche 3 gemäß Figur 1, ist jedoch nur für das Stülpen eines Bechers auf den Flaschenboden 147 vorgesehen. Dementsprechend weist die Getränkeflasche 103 nur einseitig einen äußeren Flaschenmantel 145 auf, der über einen umlaufenden stufenförmigen Übergang 144 mit dem mittleren Flaschenmantel 143 verbunden ist. Der äußere Flaschenmantel 145 besitzt wie in Fig. 1 Einkerbungen 117 zum Flascheninneren 135 hin, welche beim Stülpen zusammen mit der Profilierung eines Bechers, der im Wesentlichen dem in der Fig. 2 dargestellten entspricht, einen Gasaustausch zwischen dem Becherinneren und der Umgebung ermöglichen. Auf diese Weise wird das Stülpen des Bechers erheblich vereinfacht.

Auf der gegenüberliegenden Seite der Getränkeflasche 103 geht der mittleren Flaschenmantel 143 direkt in einen Flaschenhals 139 und schließlich eine Mündungsöffnung 141 über, was der üblichen Ausführungsform von Getränkeflaschen entspricht. Dadurch kann der Herstellungsprozess der Getränkeflasche 103 vereinfacht werden, was zu Zeit- und Kostenersparnissen führt.

## Patentansprüche

1. Becher (1) zum Stülpen über oder unter eine Getränkeflasche (3), **dadurch gekennzeichnet, dass** zumindest derjenige Bereich (9) des Bechers, der beim Stülpen an dem Flaschenmantel der Getränkeflasche (3) anliegt, eine Profilierung (11, 13, 15) aufweist, die beim Stülpen einen Gasaustausch zwischen dem Becherinneren (7) und der Umgebung ermöglicht.

2. Getränkeflasche (3) zur Aufnahme eines über- oder unterstülpbaren Bechers (1), **dadurch gekennzeichnet, dass** zumindest derjenige Bereich des Flaschenmantels der Getränkeflasche (9'), der beim Stülpen an dem Becher (1) anliegt, eine Profilierung (17) aufweist, die beim Stülpen einen Gasaustausch zwischen dem Becherinneren (7) und der Umgebung ermöglicht.

3. Kombination (5) aus einer Getränkeflasche (3) und einem auf zumindest ein Ende der Getränkeflasche stülpbaren und an diesem Ende somit anliegenden Becher (1), **dadurch gekennzeichnet, dass** der Becher (1) und/oder die Getränkeflasche (3) im Bereich des Anliegens (9, 9') des Bechers am Flaschenmantel eine Profilierung (11, 13, 15, 17) aufweisen, die beim Stülpen einen Gasaustausch zwischen dem Becherinneren (7) und der Umgebung ermöglicht.

4. Becher (1) nach Anspruch 1, Getränkeflasche (3) nach Anspruch 2 oder Kombination (5) nach Anspruch 3, **dadurch gekennzeichnet, dass** im Bereich des Anliegens (9, 9') der Innendurchmesser der Profilierung des Bechers (DB) dem Außendurchmesser (DG) des äußeren Getränkeflaschenmantels (45) entspricht.

5. Becher (1) nach Anspruch 1 oder 4, Getränkeflasche (3) nach Anspruch 2 oder 4 oder Kombination (5) nach Anspruch 3 oder 4, **dadurch gekennzeichnet, dass** die Profilierung Noppen (11) aufweist.

6. Becher (1), Getränkeflasche (3) oder Kombination (5) nach Anspruch 5, **dadurch gekennzeichnet, dass** die Noppen (11) eine Höhe (H) von 0,2 mm ± 15% aufweisen.

7. Becher (1), Getränkeflasche (3) oder Kombination (5) nach Anspruch 5 oder 6, **dadurch gekennzeichnet, dass** die Noppen (11) in zumindest einer Reihe (19) angeordnet sind und jeweils einen Scheitelpunkt (21) besitzen, der von einem benachbarten Scheitelpunkt um einen Öffnungswinkel von 15° beabstandet ist, wobei der lichte Öffnungswinkel (WL) zwischen den Noppen bevorzugt 12° beträgt.

8. Becher (1), Getränkeflasche (3) oder Kombination (5) nach Anspruch 5, 6 oder 7, **dadurch gekennzeichnet, dass** die Noppen (11) versetzt in mehreren, bevorzugt drei parallelen Reihen (19) angeordnet sind.

9. Becher (1) nach einem der Ansprüche 1 oder 4 bis 8, Getränkeflasche (3) nach einem der Ansprüche 2 oder 4 bis 8 oder Kombination (5) nach einem der Ansprüche 3 bis 8, **dadurch gekennzeichnet, dass** die Profilierung eine Labyrinthdichtung (13) mit entlang der Umfangsrichtung angeordneten Rippen (15) aufweist.

10. Becher (1), Getränkeflasche (3) oder Kombination (5) nach Anspruch 9, **dadurch gekennzeichnet, dass** die Rippen (15) eine Höhe (H2) von 0,2 mm ± 15% aufweisen.

11. Becher (1), Getränkeflasche (3) oder Kombination (5) nach Anspruch 9 oder 10, **dadurch gekennzeichnet, dass** die Rippen (15) voneinander beabstandet in mindestens einer Reihe (33) angeordnet sind und innerhalb einer Reihe (33) eine dichtende Gesamtlänge aufweisen, die zwischen 1/2 und 3/4, bevorzugt 2/3 des zu dichtenden Umfanges beträgt.

12. Becher (1), Getränkeflasche (3) oder Kombination (5) nach einem der Ansprüche 9 bis 11, **dadurch gekennzeichnet, dass** die Rippen (15) versetzt in mehreren, bevorzugt zwei parallelen Reihen (33) angeordnet sind.

13. Becher (1), Getränkeflasche (3) oder Kombination (5) nach Anspruch 12, **dadurch gekennzeichnet, dass** der lichte Abstand (AL) der Rippen rechtwinklig zu den parallelen Reihen (33) 0,24 mm beträgt.

14. Becher (1), Getränkeflasche (3) oder Kombination (5) nach einem der Ansprüche 9 bis 13, **dadurch gekennzeichnet, dass** die an der Labyrinthdichtung (13) im gestülpten Zustand anliegenden Bereiche eine glatte Oberfläche aufweisen.

15. Becher (1) nach einem der Ansprüche 1 oder 4 bis 14, Getränkeflasche (3) nach einem der Ansprüche 2 oder 4 bis 14 oder Kombination (5) nach einem der Ansprüche 3 bis 14, **dadurch gekennzeichnet, dass** die Getränkeflasche (3) und/oder der Becher (1) aus Kunststoff bestehen, bevorzugt die Flasche aus PET und der Becher aus PP.

16. Becher (1) nach einem der Ansprüche 1 oder 4 bis 15 oder Kombination (5) nach einem der Ansprüche 3 bis 15, **dadurch gekennzeichnet, dass** der Becher (1) zur Aufnahme von Nahrungs-, Werbe- oder sonstigen Hilfsmitteln eine Aussparung (23) aufweist, die bevorzugt durch eine Siegelung (25) verschlossen ist.

17. Becher (1) nach einem der Ansprüche 1 oder 4 bis 16 oder Kombination (5) nach einem der Ansprüche 3 bis 16, **dadurch gekennzeichnet, dass** der Becher (1) einen unteren konusförmigen Bereich (27) und einen oberen konusförmigen Bereich (29) aufweist, und der untere und obere konusförmige Bereich unterschiedliche Konuswinkel aufweisen.

18. Becher (1) oder Kombination (5) nach Anspruch 17, **dadurch gekennzeichnet, dass** der Übergang (31) zwischen dem unteren (27) und oberen (29) konusförmigen Bereich stufenförmig ausgebildet ist, wobei bevorzugt die Höhe der Stufe der Wandstärke des Bechers entspricht.

19. Getränkeflasche (3) nach einem der Ansprüche 2 oder 4 bis 14 oder Kombination (5) nach einem der Ansprüche 3 bis 18, **dadurch gekennzeichnet, dass** die Profilierung der Getränkeflasche (3) Einkerbungen (17) in Richtung des Getränkeflascheninneren (35) aufweist.

20. Getränkeflasche (3) nach einem der Ansprüche 2, 4 bis 14 oder 19 oder Kombination (5) nach einem der Ansprüche 3 bis 19, **dadurch gekennzeichnet, dass** der Außendurchmesser (DG) des äußeren Getränkeflaschenmantels (45) im Bereich des gestülpten Bechers (1) geringer ist als der Außendurchmesser (DG') des mittleren Getränkeflaschenmantels (43) im angrenzenden Bereich.

21. Getränkeflasche (3) oder Kombination (5) nach Anspruch 20, **dadurch gekennzeichnet, dass** der Außendurchmesser (DG) des äußeren Getränkeflaschenmantels (45) um so viel geringer ist als der Außendurchmesser (DG') des mittleren Getränkeflaschenmantels (43), dass der Außendurchmesser (DB') des gestülpten Bechers mit dem angrenzenden Außendurchmesser (DG') des mittleren Getränkeflaschenmantels (43) bündig abschließt.

22. Getränkeflasche (3) nach einem der Ansprüche 2, 4 bis 14 oder 19 bis 21 oder Kombination (5) nach einem der Ansprüche 3 bis 21, **dadurch gekennzeichnet, dass** die Getränkeflasche (3) ein Etikett aufweist, welches den Bereich des Anliegens zwischen Becher und Getränkeflasche zumindest abschnittsweise überdeckt.

23. Verwendung einer Kombination (5) nach einem der Ansprüche 3 bis 22 zum Darreichen eines Flüssigkeitsvolumens (V) von 200, 250, 330 oder 500 ml.

## Claims

1. Beaker (1) for reverse drawing on top of or underneath a drinks bottle (3), **characterised in that** at least that area (9) of the beaker which rests against the bottle shell of the drinks bottle (3) during reverse drawing has profiling (11, 13, 15) which enables a gas exchange between the inside (7) of the beaker and the environment during reverse drawing.

2. Drinks bottle (3) for accommodating a beaker (1) which can be reverse drawn on top of or underneath it, **characterised in that** at least that area of the bottle shell of the drinks bottle (9') which rests against the beaker (1) during reverse drawing has profiling (17) which enables a gas exchange between the inside (7) of the beaker and the environment during reverse drawing.

3. Combination (5) of a drinks bottle (3) and a beaker which can be reverse drawn on to at least one end of the drinks bottle and thus rests against this end, **characterised in that** in the area of contact (9, 9') of the beaker with the bottle shell the beaker (1) and/or the drinks bottle (3) has profiling (11, 13, 15, 17) which enables a gas exchange between the inside (7) of the beaker and the environment during reverse drawing.

4. Beaker (1) according to claim 1, drinks bottle (3) according to claim 2 or combination (5) according to claim 3, **characterised in that** in the area of contact (9, 9') the inner diameter of the profiling of the beaker (DB) corresponds to the outer diameter (DG) of the outer shell (45) of the drinks bottle.

5. Beaker (1) according to claim 1 or 4, drinks bottle (3) according to claim 2 or 4 or combination (5) according to claim 3 or 4, **characterised in that** the profiling has nubs (11).

6. Beaker (1), drinks bottle (3) or combination (5) according to claim 5, **characterised in that** the nubs (11) have a height (H) of 0.2 mm ± 15%.

7. Beaker (1), drinks bottle (3) or combination (5) according to claim 5 or 6, **characterised in that** the nubs (11) are arranged in at least one row (19) and have in each case one vertex (21) which is spaced apart from an adjacent vertex by an opening angle of 15°, wherein the clear opening angle (WL) between the nubs is preferably 12°.

8. Beaker (1), drinks bottle (3) or combination (5) according to claim 5, 6 or 7, **characterised in that** the nubs (11) are arranged as offset in several, preferably three, parallel rows (19).

9. Beaker (1) according to one of claims 1 or 4 to 8, drinks bottle (3) according to one of claims 2 or 4 to 8 or combination (5) according to one of claims 3 to 8, **characterised in that** the profiling has a labyrinth seal (13) with ribs (15) arranged along the peripheral direction.

10. Beaker (1), drinks bottle (3) or combination (5) according to claim 9, **characterised in that** the ribs (15) have a height (H2) of 0.2 mm ± 15%.

11. Beaker (1), drinks bottle (3) or combination (5) according to claim 9 or 10, **characterised in that** the ribs (15) are arranged spaced apart in at least one row (33) and within a row (33) have a sealing total length which amounts to between 1/2 and 3/4, preferably 2/3, of the periphery to be sealed.

12. Beaker (1), drinks bottle (3) or combination (5) according to one of claims 9 to 11, **characterised in that** the ribs (15) are arranged offset in several, preferably two, parallel rows (33).

13. Beaker (1), drinks bottle (3) or combination (5) according to claim 12, **characterised in that** the clear distance (AL) between the ribs at right angles to the parallel rows (33) is 0.24 mm.

14. Beaker (1), drinks bottle (3) or combination (5) according to one of claims 9 to 13, **characterised in that** the areas resting against the labyrinth seal (13) in the reverse drawn state have a smooth surface.

15. Beaker (1) according to one of claims 1 or 4 to 14, drinks bottle (3) according to one of claims 2 or 4 to 14 or combination (5) according to one of claims 3 to 14, **characterised in that** the drinks bottle (3) and/or the beaker (1) consist of plastics material, preferably the bottle of PET and the beaker of PP.

16. Beaker (1) according to one of claims 1 or 4 to 15, or combination (5) according to one of claims 3 to 15, **characterised in that** the beaker (1) has a recess (23), preferably closed by a seal (25), for accommodating food, advertising materials or other aids.

17. Beaker (1) according to one of claims 1 or 4 to 16, or combination (5) according to one of claims 3 to 16, **characterised in that** the beaker (1) has a lower cone-shaped area (27) and an upper cone-shaped area (29) and the lower and upper cone-shaped areas have different cone angles.

18. Beaker (1) or combination (5) according to claim 17, **characterised in that** the transition (31) between the lower (27) and the upper (29) cone-shaped area is constructed as a step, wherein the height of the step preferably corresponds to the wall thickness of the beaker.

19. Drinks bottle (3) according to one of claims 2 or 4 to 14 or combination (5) according to one of claims 3 to 18, **characterised in that** the profiling of the drinks bottle (3) has notches (17) in the direction of the inside (35) of the drinks bottle.

20. Drinks bottle (3) according to one of claims 2, 4 to 14 or 19 or combination (5) according to one of claims 3 to 19, **characterised in that** the outer diameter (DG) of the outer shell (45) of the drinks bottle is smaller in the area of the reverse drawn beaker (1) than the outer diameter (DG') of the central shell (43) of the drinks bottle in the adjoining area.

21. Drinks bottle (3) or combination (5) according to claim 20, **characterised in that** the outer diameter (DG) of the outer shell (45) of the drinks bottle is smaller than the outer diameter (DG') of the central shell (43) of the drinks bottle by such an amount that the outer diameter (DB') of the reverse drawn beaker ends flush with the adjoining outer diameter (DB') of the central shell (43) of the drinks bottle.

22. Drinks bottle (3) according to one of claims 2, 4 to 14 or 19 to 21 or combination (5) according to one of claims 3 to 21, **characterised in that** the drinks bottle (3) has a label which covers the area of contact between the beaker and the drinks bottle at least in sections.

23. Use of a combination (5) according to one of claims 3 to 22 for offering a volume of fluid (V) of 200, 250, 330 or 500 ml.

## Revendications

1. Gobelet (1) pour application au-dessus ou au-dessous d'une unité de boisson (3), **caractérisé en ce qu'**au moins la zone (9) du gobelet, qui, lors de l'application, appuie sur l'enveloppe de la bouteille de boisson (3), présente un profilage (11, 13, 15) qui permet, lors de l'application, à ce qu'un échange de gaz s'effectue entre l'intérieur (7) du gobelet et l'environnement.

2. Bouteille de boisson (3) pour recevoir un gobelet (1) pouvant être appliqué par le dessus ou par le dessous, **caractérisé en ce qu'**au moins la zone de l'enveloppe de la bouteille de boisson (9') qui, lors de l'application, s'applique sur le gobelet (1), présente un profilage (17) qui, lors de l'application, permet qu'un échange de gaz s'effectue entre l'intérieur (7) du gobelet et l'environnement.

3. Combinaison (5) d'une bouteille de boisson (3) et d'un gobelet (1), pouvant être appliqué sur au moins une extrémité de la bouteille de boisson et s'appliquant ainsi sur cette extrémité, **caractérisée en ce que** le gobelet (1) et/ou la bouteille de boisson (3), dans la zone de l'appui (9, 9') du gobelet, sur l'enveloppe de bouteille, présente(nt) un profilage (11, 13, 15, 17) qui, lors de l'application, permet un échange de gaz entre l'intérieur (7) du gobelet et l'environnement.

4. Gobelet (1) selon la revendication 1, bouteille de boisson (3) selon la revendication 2 ou combinaison (5) selon la revendication 3, **caractérisé en ce que**, dans la zone de l'application (9, 9'), le diamètre intérieur (DB) du profilage du gobelet correspond au diamètre extérieur (DG) de l'enveloppe extérieure (45) de la bouteille de boisson.

5. Gobelet (1) selon la revendication 1 ou 4, bouteille de boisson (3) selon la revendication 2 ou 4, ou combinaison (5) selon la revendication 3 ou 4, **caractérisé en ce que** le profilage présente des tétons (11).

6. Gobelet (1), bouteille de boisson (3) ou combinaison (5) selon la revendication 5, **caractérisé en ce que** les tétons (11) présentent une hauteur (H) de 0,2 mm ± 15 %.

7. Gobelet (1), bouteille de boisson (3) ou combinaison (5) selon la revendication 5 ou 6, **caractérisé en ce que** les tétons (11) sont disposés en au moins une rangée (19) et ont chacun un point sommet (21) qui est espacé d'un point sommet voisin de la valeur d'un angle d'ouverture de 15°, sachant que l'angle d'ouverture libre (WL) entre les tétons est, de préférence, de 12°.

8. Gobelet (1), bouteille de boisson (3) ou combinaison (5) selon la revendication 5, 6 ou 7, **caractérisé en ce que** les tétons (11) sont disposés de façon décalée en plusieurs rangées (19), de préférence trois rangées parallèles.

9. Gobelet (1) selon l'une des revendications 1 ou 4 à 8, bouteille de boisson (3) selon l'une des revendications 2 ou 4 à 8, ou combinaison (5) selon l'une des revendications 3 à 8, **caractérisé en ce que** le profilage présente un joint d'étanchéité à labyrinthe (13) avec des nervures (15) disposées le long de la circonférence.

10. Gobelet (1) ou bouteille de boisson (3) ou combinaison (5) selon la revendication 9, **caractérisé en ce que** les nervures (15) ont une hauteur (H2) de 0,2 mm ± 15 %.

11. Gobelet (1), bouteille de boisson (3) ou combinaison (5) selon la revendication 9 ou 10, **caractérisé en ce que** les nervures (15) sont disposées de façon espacée les unes des autres en au moins une rangée (33), et, à l'intérieur d'une rangée (33), présentent une longueur globale d'étanchéité, comprise entre 1/2 et 3/4, de préférence de 2/3 de la circonférence à rendre étanche.

12. Gobelet (1), bouteille de boisson (3) ou combinaison (5) selon l'une des revendications 9 à 11, **caractérisé en ce que** les nervures (15) sont disposées de façon décalée en plusieurs rangées (33), de préférence deux rangées parallèles.

13. Gobelet (1), bouteille de boisson (3) ou combinaison (5) selon la revendication 12, **caractérisé en ce que** l'espacement libre (AL) des nervures à angle droit par rapport aux rangées (33) parallèles est de 0,24 mm.

14. Gobelet (1), bouteille de boisson (3) ou combinaison (5) selon l'une des revendications 9 à 13, **caractérisé en ce que** les zones en appui sur le joint d'étanchéité à labyrinthe (13),à l'état appliqué, présentent une surface lisse.

15. Gobelet (1) selon l'une des revendications 1 ou 4 à 14, bouteille de boisson (3) selon l'une des revendications 2 ou 4 à 14, ou combinaison (5) selon l'une des revendications 3 à 14, **caractérisé en ce que** la bouteille de boisson (3) et/ou le gobelet (1) sont formés de matière synthétique, de préférence, la bouteille est formée de PET, et le gobelet est formé de PP.

16. Gobelet (1) selon l'une des revendications 1 ou 4 à 15, ou combinaison (5) selon l'une des revendications 3 à 15, **caractérisé en ce que** le gobelet (1), devant recevoir des produits alimentaires, publicitaires ou autres, présente un évidement (23) fermé, de préférence, par un scellage (25).

17. Gobelet (1) selon l'une des revendications 1 ou 4 à 16 ou combinaison (5) selon l'une des revendications 3 à 16, **caractérisé en ce que** le gobelet (1) présente une zone inférieure (27) conique et une zone de supérieure (29) conique, et les zones coniques, inférieure et extérieure, présentent des angles de conicité différents.

18. Gobelet (1) ou combinaison (5) selon la revendication 17, **caractérisé en ce que** la transition (31), entre la zone conique inférieure (27) et celle supérieure (29), est conformée en échelon, de préférence, la hauteur de l'échelon correspondant à l'épaisseur de paroi du gobelet.

19. Bouteille de boisson (3) selon l'une des revendications 2 ou 4 à 14, ou combinaison (5) selon l'une des revendications 3 à 18, **caractérisé en ce que** le profilage de la bouteille de boisson (3) présente des entailles (17) dans la direction de l'intérieur (35) de la bouteille de boisson.

20. Bouteille de boisson (3) selon l'une des revendications 2, 4 à 14 ou 19, ou combinaison (5) selon l'une des revendications 3 à 19, **caractérisé en ce que** le diamètre extérieur (DG) de l'enveloppe extérieure (45) de la bouteille de boisson, dans la zone du gobelet (1) appliqué, est inférieur au diamètre extérieur (DG') de l'enveloppe médiane (43) de la bouteille de boisson dans la zone limitrophe.

21. Bouteille de boisson (3) ou combinaison (5) selon la revendication 20, **caractérisée en ce que** le diamètre extérieur (DG) de l'enveloppe extérieure (45) de la bouteille de boisson est d'autant plus petit que le diamètre extérieur (DG') de l'enveloppe médiane (43) de la bouteille de boisson, de manière que le diamètre extérieur (DB') du gobelet appliqué soit délimité de façon affleurée avec le diamètre extérieur (DG') limitrophe de l'enveloppe médiane (43) de la bouteille de boisson.

22. Bouteille de boisson (3) selon l'une des revendications 2, 4 à 14 ou 19 à 21, ou combinaison (5) selon l'une des revendications 3 à 21, **caractérisée en ce que** la bouteille de boisson (3) présente une étiquette couvrant, au moins par tronçons, la zone de l'application entre le gobelet et la bouteille de boisson.

23. Utilisation d'une combinaison (5) selon l'une des revendications 3 à 22, pour la fourniture d'un volume de liquide (V) de 200, 250, 330 ou 500 ml.
